# FASCICULE DE BREVET EUROPEEN

(11) **EP 0 377 882 B1**
(45) Date de publication et mention de la délivrance du brevet: **25.08.1993**
(21) Numéro de dépôt: 89123727.3
(22) Date de dépôt: 22.12.1989
(51) Int. Cl.: B65D 75/58, A47G 23/02, B65D 33/16

(54) **Emballage souple pour produits liquides**
Flexible Verpackung für Flüssigkeiten
Flexible packaging for liquid produce

(30) Priorité: 09.01.1989 CH 55/89
(43) Date de publication de la demande: 18.07.1990
(73) Titulaire: Huguenin, Freddy, CH-1005 Lausanne (CH)
(72) Inventeur: Huguenin, Freddy, CH-1005 Lausanne (CH)
(74) Mandataire: Misrachi, Alfred

(56) Documents cités:
- DE-A- 3 240 108
- FR-A- 1 223 703
- FR-A- 1 290 196
- US-A- 2 021 609

## Description

La présente invention a pour objet un ensemble comprenant un emballage souple pour produit liquide et des moyens de soutirage du produit emballé, dans lequel l'emballage comporte un fond, une paroi, et une extrémité supérieure obturée destinée à être ouverte, et les moyens de soutirage forment dans l'emballage un canal adjacent à sa paroi et étendu depuis une extrémité inférieure ouverte proche du fond de l'emballage jusqu'à l'extrémité supérieure obturée de celui-ci.

Dans l'ensemble des emballages utilisés pour les produits liquides tels que les boissons, le lait, les sauces et crèmes alimentaires, l'emballage souple présente, sensiblement au même titre que la bouteille de verre reprise, les charges les plus faibles pour l'environnement, considéré dans sa forme la plus simple, c'est-à-dire sous la forme d'un sac scellé à déchirer ou à couper pour en soutirer le produit contenu, et à jeter ensuite.

Cet avantage particulier ressort d'un bilan écologique des matériaux d'emballage publié par l'Office Fédéral de la protection de l'environnement en 1984.

On peut encore ajouter à cet avantage celui de gain économique à la production et celui de l'inviolabilité, ce dernier avantage ressortant du fait qu'une simple piqûre d'aiguille suffit à le vider de son contenu.

En contrepartie et au niveau du consommateur, l'emballage souple présente l'inconvénient, une fois ouvert, de nécessiter le transvasement immédiat du produit liquide qu'il contient dans un récipient, opération malaisée source d'éclaboussures ou de perte de produit, car il n'est pas d'une rigidité suffisante pour assurer son propre maintien.

De ce fait, le produit liquide est entièrement soutiré de son emballage et la partie non utilisée dans l'immédiat est soumise à la pollution de l'air, ce qui réduit considérablement sa durée de conservation.

Considéré en soi, l'emballage souple n'est cependant pas d'utilisation récente pour contenir et protéger un produit liquide. Dans les pays de la Méditerranée et du Proche-Orient, et depuis des temps anciens, on utilise des outres en peau de bouc cousue en forme de sac, et certaines de ces outres, utilisées en particulier par les bergers, comportent un moyen de soutirage du liquide contenu constitué par une tétine ou un chalumeau obturé en bout par un bouchon amovible retenu par un lien.

Ce moyen de soutirage permet de ne retirer de l'outre que la quantité de liquide désirée à chaque utilisation, et de protéger le liquide restant en prenant la précaution de refermer la tétine ou le chalumeau avec le bouchon après avoir chassé l'air qui aurait éventuellement pénétré pendant le soutirage, par simple pression.

Pour faciliter leur transport et leur rangement, ces outres sont généralement équipées d'un moyen de suspension constitué par une bandoulière de corde ou de cuir.

Le principe astucieux de ces outres, qui permet de parer pour une grande part aux inconvénients précités des emballages souples au niveau du consommateur, a été repris récememnt dans une application commerciale pour "emballer" le vin, connue sous le nom de "caisse-outre".

Il s'agit là de l'association d'une poche souple munie d'un moyen de soutirage constitué par un robinet situé dans sa partie basse, et d'une caisse de maintien et de protection en carton dans laquelle est placée la poche souple.

Au fur et à mesure de la consommation et sensiblement jusqu'à la fin du soutirage du vin contenu dans la poche souple, celle-ci se rétracte en s'affaissant sous l'effet de la pression atmosphérique sans laisser entrer d'air, son maintien étant assuré par la caisse.

Alliés au matériau utilisé pour la poche souple, qui est un film métallisé faisant écran à l'oxygène, ces caractères assurent, selon le fabricant, une conservation pendant plusieurs mois en cours de stockage et plusieurs semaines pendant la période de consommation.

Voici donc un système d'emballage utilisant une poche souple qui est avantageux pour le consommateur.

Il est par contre nettement moins économique et présente de plus grandes charges pour l'environnement que l'emballage souple considéré en soi, tel qu'il est commercialisé en grandes quantités dans sa forme la plus simple, c'est-à-dire sous la forme d'un sac scellé à déchirer ou à couper et à vider dans un récipient, et ceci par le fait qu'il nécessite pour chaque emballage l'adjonction d'une caisse et d'un moyen de soutirage relativement complexe, l'ensemble de ces éléments étant à jeter après utilisation.

D'autres solutions ont été proposées. Ainsi, dans le document DE-A-3240108, est décrit un emballage souple pourvu intérieurement d'un canal adjacent à sa paroi et d'un noyau élastique. Le canal est réalisé par soudage de paroi et s'étend depuis une extrémité ouverte proche du fond de l'emballage jusqu'à l'extrémité supérieure obturée de celui-ci qui est destinée à être ouverte pour soutirer le produit emballé. Le noyau élastique fait office de pompe pour l'éjection du produit et, surtout, pour son aspiration quant on relâche la pression après un soutirage dans le but de refermer les lèvres de l'ouverture supérieure du canal en aspirant le liquide qu'il contient. De ce fait, le liquide est réintroduit dans la masse du liquide restant dans l'emballage à chaque soutirage.

On connait par ailleurs un moyen de fermeture de sachets pour matières pulvérulentes tel que décrit par le document US-A-2021609. Ce moyen est constitué par un profilé tubulaire fendu sur toute sa longueur formant une sorte de pince destinée à fermer le sachet après chaque soutirage de produit, et à quelque niveau du sachet que ce soit, par enfilage le long d'un rabattement de ses parois et pinçage de celles-ci.

Des dispositifs ont également été proposés, décrits dans les documents FR-A-1223703 et FR-A-1290196, pour faciliter le maintien et la préhension d'un emballage souple pour produits liquides. Dans le premier de ces deux documents il s'agit d'une pince à ressort destinée à maintenir par pinçage la partie supérieure d'un emballage souple, cette pince étant nantie d'une poignée de portage et éventuellement d'une semelle de sustentation. Dans le second document, il s'agit de diverses variantes d'un boîtier de maintien d'un emballage souple qui ont la particularité commune de comporter deux parties ouvrables articulées entre elles et comportant des moyens internes de mise en place et de suspension d'un emballage par des moyens d'agrippage de ses parties soudées lors de sa fermeture; les variantes montrent l'adjonction d'un bec verseur, d'une poignée de portage, de moyens de sustentation et de moyens pour maintenir fermé l'orifice de sortie de l'emballage.

L'invention a pour but d'améliorer la durée de conservation d'un produit liquide alimentaire d'un emballage souple, après ouverture de ce dernier, et d'en faciliter l'opération de soutirage, tout en conservant les avantages économiques et écologiques que présente ce type d'emballage.

A cet effet, l'ensemble selon l'invention est tel que défini par la revendication 1.

De la sorte, la section du canal formée par la pince étant nécessairement réduite par rapport à celle de l'emballage, il est aisé pour le consommateur, après prélèvement de la quantité de produit liquide désirée, d'en fermer son extrémité supérieure, par exemple à l'aide d'une pince à linge ou d'un trombone, et de placer l'emballage en position verticale dans un récipient quelconque. Le produit restant dans l'emballage n'est pas en contact avec l'air et seule une quantité très réduite de ce produit, correspondant sensiblement à la section droite du canal, a été mise en contact avec l'air pendant le prélèvement. Quant à la pince, elle peut être mise en place au conditionnement ou par l'utilisateur lui-même. Dans ce dernier cas, il est évident que la pince adjointe, une fois en possession de l'utilisateur, peut être conservée par lui pour utilisations ultérieures avec d'autres emballages de même type. Et ceci fait que cette pince, qui permet déjà une fabrication simple de l'emballage, n'entre pratiquement pas pour compte dans les charges de l'emballage pour l'environnement.

Ces concepts de base de l'invention sont exposés et montrés clairement par la description qui suit et le dessin annexé, ainsi que des développements, notamment en ce qui concerne des structures et des fonctions subsidiaires de la pince associée à l'emballage pour former le canal.

Le dessin annexé représente, à titre d'exemples, trois formes d'exécution de l'objet de l'invention.
La figure 1 représente l'emballage de la première forme d'exécution et,
la figure 2 représente ce même emballage en phase de formation de son canal interne.
La figure 3 est une vue d'ensemble de la seconde forme d'exécution.
Les figures 4 et 5 sont deux vues d'ensemble de la troisième forme d'exécution montrée respectivement dans deux positions différentes.

L'emballage de la première forme d'exécution représentée figures 1 et 2 se présente sous la forme d'un sac sensiblement polyédrique à parois développables, obtenu par pliage et thermo-collage des bordures de jonction 2 et 3 d'une feuille de matériau synthétique souple, tel que par exemple un polyéthylène de basse densité ou un sandwich de matières plastiques et d'aluminium, suivant le produit liquide consommable à emballer. Il peut être réalisé de manière habituelle, par exemple par conformation et soudage tubulaire à partir d'une ou de plusieurs bobines.

L'emballage présente un canal 14 adjacent à une paroi 6 qui forme ici un côté de l'emballage, et qui est étendu verticalement depuis une première extrémité 7 située dans et proche du fond de l'emballage jusqu'à une seconde extrémité 8 située en haut et hors de l'emballage. Le canal 14 est formé et limité le long de son étendue par une ligne de pincement 9 produite par l'action d'une pince 13, rejoignant en haut la bordure de jonction 2 des parois de l'emballage et laissant en bas un petit passage 10 communiquant avec le compartiment 4. L'extrémité supérieure du canal 14 se trouve ainsi obturée et le liquide emballé remplit le compartiment 4 et le canal 14, ces deux éléments communiquant par le passage 10.

Ainsi conçu, c'est le haut obturé du canal 14 qui est destiné à être ouvert pour permettre le soutirage du produit liquide emballé, par exemple par découpage à l'aide d'une paire de ciseaux selon une ligne de coupe 11 indiquée par un signe apposé sur lui qui, en même temps, sert d'élément de distinction entre le haut et le bas de l'emballage.

L'emplacement de la ligne de coupe 11 est prévu pour que seul le canal 14 soit ouvert, sans pouvoir communiquer avec le compartiment 4, et la section droite du canal 14 est prévue suffisamment réduite, en fonction du degré de fluidité du produit liquide emballé, pour éviter un trop grand débit de soutirage, et également pour permettre sa fermeture, après chaque prélèvement de produit, à l'aide d'un moyen simple à la portée de tous les consommateurs, tel que par exemple une pince à linge ou un trombone.

La forme de l'emballage est ici asymétrique grâce à deux coins rentrés formant deux soufflets 12 du côté opposé au canal 14, ce qui confère à ce dernier deux extrémités en saillie. La saillie supérieure forme un bec verseur pratique pour le consommateur et la saillie inférieure un réceptacle permettant de prélever jusqu'à quasiment la totalité du produit liquide contenu dans l'emballage sans qu'il soit mis en contact avec l'air, à l'exception toutefois d'une très faible quantité correspondant à la section droite du canal 14.

En effet, pendant le prélèvement du produit liquide, le canal 14 joue le rôle d'un siphon interdisant toute entrée d'air dans le compartiment 4, le produit devant nécessairement transiter par le passage 10, au bas de ce canal, pendant que le volume de ce compartiment diminue d'autant, sous l'effet de la pression atmosphérique.

Ainsi, après prélèvement de la quantité désirée de produit liquide, et après fermeture de l'extrémité du canal 14 formant bec verseur, le consommateur peut placer l'emballage dans un récipient quelconque, de préférence en position verticale, ou bien le suspendre par sa bordure supérieure 2, sans devoir le vider de son contenu.

Le produit liquide consommable restant dans l'emballage est ainsi non éventé et non oxydé, son goût et ses arômes sont conservés et sa durée de vie prolongée.

Le gain économique et écologique est ici évident et ceci d'autant plus que le consommateur aura moins souvent recours au frigo qu'avec un produit liquide ayant dû être transvasé dans un récipient.

Comme illustré sur les figures 1 et 2, le canal 14 est formé par la pince 13 indépendante de l'emballage, destinée à lui être associée au moins par le consommateur au moment de son emploi, sinon vendue avec lui.

La pince 13 est constituée par un tube fendu sur toute sa longueur et le canal 14 est formé par rapprochement et pincement de deux parties distantes de la paroi constituant le côté de l'emballage opposé aux soufflets 12 par l'action de cette pince 13, au fur et à mesure de son enfilage autour et le long de ce côté.

L'extrémité supérieure 15 du tube formant la pince 13 est coupée en onglet pour faciliter l'ouverture par découpage de l'extrémité supérieure du canal 14 après sa mise en place, et la longueur de ce tube est prévue pour laisser un passage de communication entre le canal et le compartiment ainsi formé, comme le passage 10 montré figure 1.

Comme il sera montré plus loin, la fonction essentielle de la pince 13, qui consiste à former de façon simple et avantageuse le canal de l'emballage, peut être étendue à d'autres fonctions subsidiaires avantageuses pour le consommateur, par des développements de sa structure.

La figure 3 montre une seconde forme d'exécution dans laquelle la pince est destinée à être associée à un emballage 25 du même genre que celui de la figure 2 pour former son canal, mais dont la structure est développée pour en même temps constituer un support à poser ou à suspendre.

Cette pince, qui convient tout particulièrement pour des emballages souples de petite contenance, est composée d'une paire de mâchoires verticales 26 étendues sur la hauteur de l'emballage 25 et articulées à leurs parties supérieures et inférieures par une articulation horizontale 27 intégrant un ressort de serrage, non visible, au-dessus et au-dessous de cet emballage, à la manière d'une paire de ciseaux.

Les parties supérieure et inférieure de chaque mâchoire 26 sont reliées au delà de l'articulation 27, par un arceau 28 entourant le côté des soufflets 12 opposé au côté enserré par les deux mâchoires 26.

Les parties actives de serrage des deux mâchoires 26 sont étendues et conformées de telle sorte qu'elles puissent former par pincement le canal 14, de la même manière que par la pince 13 de la première forme d'exécution.

Pour assurer la stabilité de cette pince chargée de l'emballage 25, après posage sur une surface horizontale, la partie basse de chaque arceau 28 présente une saillie inférieure 29 destinée à compenser la surépaisseur constituée par l'articulation 27.

De préférence, l'emballage 25 porte, inscrit le long de son côté destiné à former le canal 14, des lignes de repérage de la zone à pincer, ainsi que la ligne de coupure 11.

Lors de l'utilisation de cette pince par le consommateur, l'emballage 25 est introduit entre les deux arceaux 28, les deux mâchoires 26 sont écartées par pression manuelle sur ces arceaux 28 et relâchées pour serrage sur les lignes de repérage précitées, pour former le canal 14.

Après ouverture de ce canal et prélèvement de la quantité de liquide désirée, le consommateur ne doit plus nécessairement refermer le canal à l'aide d'un moyen quelconque à sa portée du fait qu'il peut poser la pince chargée de l'emballage en position verticale, ou bien le suspendre, par exemple par un arceau 28. Seule une très petite surface du produit liquide restant correspondant à la section droite du canal 14, comme déjà dit, est exposée à l'air.

La seconde forme d'exécution comporte une pince représentée en position ouverte par la figure 4 et en position fermée de service par la figure 5 appropriée de préférence à un emballage souple de moyenne à grande contenance, dont la forme générale a été représentée identique à celle de l'emballage déjà montré figures 1 et 2 dans un esprit de simplification.

Cette pince est composée de deux pièces 30 et 31 articulées entre elles par une charnière 32 rejoignant leurs bases 33 formant deux pieds d'appui, et qui présentent chacune une joue latérale 34 et une joue frontale 35, cette dernière définissant une mâchoire de serrage 36 destinée à former le canal 14 d'un emballage 37 du genre précité à la rencontre de la mâchoire correspondante de l'autre pièce, lors de la fermeture de cette pince.

Les parties supérieures des joues latérales 34 des deux pièces 30 et 31 forment deux plaques d'agrippage 38 et 39 comportant des moyens d'interpénétration à force constitués d'un côté par des tétons 40 solidaires de la plaque 38 et de l'autre côté par des trous correspondants 41 percés dans la plaque 39. En outre, l'une de ces deux plaques d'agrippage, la plaque 39, porte un raidisseur 42 en casquette, recourbé vers le bas, du côté opposé aux mâchoires 36, pour constituer une poignée de manutention 43.

La plaque d'agrippage 38, respectivement 39 et la mâchoire 36 de chacune des deux pièces 30 et 31 sont inscrites sensiblement dans un plan contenant l'axe longitudinal de la charnière 32, de manière à ce qu'à la fermeture de la pince ces plaques d'agrippage et ces mâchoires s'appliquent bien à la fois contre la bordure supérieure 12 de l'emballage et les deux parois de son côté destiné à former le canal 14.

La bordure supérieure 2 de l'emballage 37 comporte des entailles 44 en forme de U destinées à être traversées par les tétons 40 de la plaque 38 à la mise en place de l'emballage entre les deux pièces de la pince.

De même deux lignes de repérage 45 peuvent être avantageusement prévues sur l'emballage pour faciliter le positionnement précis des mâchoires 36, compte tenu de sa souplesse.

Pendant le serrage des plaques d'agrippage 38 et 39 le raidisseur 42 facilite le forcement manuel des tétons 40 de la plaque 38 au travers des entailles 44 de l'emballage et dans les trous 41 de la plaque 39.

Après fermeture de la pince et après ouverture du canal 14 l'ensemble ainsi constitué de la pince et de l'emballage se présente sous l'aspect de la figure 5.

Cet ensemble, posé sur ses pieds 33 est stable et assure un bon maintien de l'emballage souple qui se trouve ainsi suspendu par la bordure supérieure 2 entre les deux plaques d'agrippage 38 et 39. Il est également bien retenu entre les joues 34 et 35 et les mâchoires 36 pendant le versement du produit liquide, et ce versement est facilité par l'usage de la poignée 43.

Cette pince peut être constituée de manière simple, légère et économique par deux coques en matière plastique. Elle peut constituer pour le consommateur, ainsi que la pince représentée figure 3, un objet de cuisine usuel qu'il pourra garder et réutiliser. Elle pourra également être réalisée en toutes sortes de matériaux puisqu'elle ne se salira en principe jamais, n'entrant pas en contact avec le contenu de l'emballage, ce qui représente un net avantage par rapport aux autres ustensiles de cuisine.

Pour un emballage lourd, de grande contenance, les joues latérales 34 de cette pince peuvent être équipées, dans une variante non représentée, de deux tourillons horizontaux destinés à reposer dans les fourches verticales d'un support approprié. De la sorte, le consommateur pourra se servir en faisant simplement basculer l'emballage.

Dans une variante non représentée de cette pince, une charnière est prévue non plus au bas des parois latérales 34 mais au-dessus des plaques d'agrippage 38 et 39. Pour assurer la fermeture de cette variante, une retenue enclenchable, située entre les pieds 33, est prévue.

Dans cette variante les moyens d'agrippage 40-41 peuvent être remplacés par des stries horizontales, ce qui évite la nécessité des entailles 44 de la bordure supérieure 2 de l'emballage 37.

## Revendications

1. Ensemble comprenant un emballage souple pour produit liquide et des moyens de soutirage du produit emballé, dans lequel l'emballage comporte un fond, une paroi, et une extrémité supérieure obturée destinée à être ouverte, et les moyens de soutirage forment dans l'emballage un canal adjacent à sa paroi et étendu depuis une extrémité inférieure ouverte proche du fond de l'emballage jusqu'à l'extrémité supérieure obturée de celui-ci, caractérisé en ce que les moyens de soutirage sont constitués par une pince indépendante (13, 26, 36) présentant deux mâchoires de serrage et destinée à être associée à l'emballage au moins lors de son emploi pour former le canal interne (14) par rapprochement et pincement de deux parties distinctes de sa paroi.

2. Ensemble selon la revendication 1, caractérisé en ce que la pince est constituée par un tube (13) fendu sur toute sa longueur et enfilable autour et le long des deux parties distantes de la paroi de l'emballage destinées à former le canal interne (14).

3. Ensemble selon la revendication 2, caractérisé en ce que le tube fendu (13) constituant la pince présente son extrémité supérieure (15) coupée en onglet.

4. Ensemble selon la revendication 1, caractérisé en ce que la pince est constituée par une paire de mâchoires verticales (26) articulées au-dessus et en dessous de l'emballage à une articulation horizontale (27) intégrant un ressort de serrage, chaque mâchoire étant prolongée, au delà de cette articulation, par un arceau (28) entourant le côté de l'emballage opposé au canal interne (14), ce dernier étant formé par serrage des deux mâchoires verticales (26).

5. Ensemble selon la revendication 1, caractérisé en ce que la pince est composée de deux mâchoires verticales frontales (36) à joues latérales de maintien (34) articulées l'une à l'autre et présentant à leurs parties hautes deux plaques d'agrippage (38, 39) destinées à assurer la retenue par suspension entre elles de l'emballage (37) à la fermeture de la pince, le canal interne (14) étant simultanément formé par ladite fermeture.

## Claims

1. A set comprising a flexible packaging for a liquid product and racking means for the packed product, in which the packaging comprises a bottom, a wall, and a sealed upper end intended to be opened, and the racking means form in the packaging a channel adjacent to its wall and extended from a lower open end close to the bottom of the packaging up to the upper sealed end thereof, characterized in that the racking means are formed by an independent clip (13, 26, 36) having two gripping jaws and intended to be associated with the packaging at least upon usage thereof in order to form the inner channel (14) by bringing together and pinching two separate parts of its wall.

2. Set according to claim 1, characterized in that the clip is formed by a tube (13) split all over its length and slippable around and along the two distant parts of the packaging intended to form the inner channel (14).

3. Set according to claim 2, characterized in that the split tube (13) forming the clip has its upper end (15) mitre cut.

4. Set according to claim 1, characterized in that the clip is formed by a pair of vertical jaws (26) articulated over and under the packaging to a horizontal hinge (27) integrating a setting spring, each jaw being extended, beyond that hinge, by a curved part (28) surrounding the side of the packaging opposed to the inner channel (14), the latter being formed by gripping of the two vertical jaws (26).

5. Set according to claim 1, characterized in that the clip is formed by two vertical front jaws (36) with lateral maintaining flanges (34) articulated to each other and having at their upper parts two gripping plates (38, 39) intended to assure the holding by suspension therebetween of the packaging (37) upon closure of the clip, the inner channel (14) being simultaneously formed by such closure.

## Patentansprüche

1. Anordnung mit einer flexiblen Verpackung für Flüssigkeiten und Mitteln zur Entnahme der verpackten Flüssigkeit, bei der die Verpackung einen Boden, eine Wandung und ein oberes, verschlossenes Ende umfaßt, welches dazu bestimmt ist, geöffnet zu werden, und bei der die Entnahmemittel in der Verpackung einen an die Wandung grenzenden Kanal bilden, der sich von einem unteren, offenen Ende nahe dem Boden der Verpackung bis zu deren oberem, verschlossenen Ende erstreckt, dadurch gekennzeichnet, daß die Entnahmemittel von einer unabhängigen Klemme (13,26,36) gebildet sind, welche zwei Klemmbacken aufweist und dazu bestimmt ist, an der Verpackung zumindest während deren Gebrauch angebracht zu werden, um den inneren Kanal (14) durch Aufeinanderzubewegen und Zusammenklemmen von zwei bestimmten Abschnitten der Wandung der Verpackung zu formen.

2. Anordnung nach Anspruch 1, dadurch gekennzeichnet, daß die Klemme von einer auf ihrer gesamten Länge geschlitzten Röhre (13) gebildet ist, welche um die beiden im Abstand zueinander befindlichen Abschnitte der Wandung der Verpackung herum und entlang derselben Abschnitte schiebbar ist, um den inneren Kanal (14) zu bilden.

3. Anordnung nach Anspruch 2, dadurch gekennzeichnet, daß die geschlitzte Röhre (13), welche die Klemme bildet, ein schräg abgeschnittenes oberes Ende (15) aufweist.

4. Anordnung nach Anspruch 1, dadurch gekennzeichnet, daß die Klemme von einem Paar vertikaler Klemmbacken (26) gebildet ist, welche oberhalb und unterhalb der Verpackung an einem horizontalen Gelenk (27) angelenkt sind, welches eine Klemmfeder beinhaltet, wobei jede Klemmbacke über das Gelenk hinaus durch einen Bügel (28) verlängert ist, welcher die Seite der Verpackung umfaßt, die dem inneren Kanal (14) gegenüberliegt, wobei dieser durch Zusammenklemmen der vertikalen Klemmbacken (26) gebildet wird.

5. Anordnung nach Anspruch 1, dadurch gekennzeichnet, daß die Klemme von zwei stirnseitigen, vertikalen Klemmbacken (36) mit seitlichen Stützteilen (34) gebildet ist, welche aneinander angelenkt sind und an ihren oberen Bereichen zwei Greifplatten (38,39) aufweisen, die durch Einhängen der Verpackung (37) zwischen sich beim Schließen der Klemme den sicheren Halt der Verpackung gewährleisten, wobei durch dieses Schließen gleichzeitig der innere Kanal (14) gebildet wird.
